# EUROPÄISCHE PATENTSCHRIFT

(11) **EP 0 157 188 B1**
(45) Veröffentlichungstag und Bekanntmachung des Hinweises auf die Patenterteilung: **16.06.1987**
(21) Anmeldenummer: 85102385.3
(22) Anmeldetag: 04.03.1985
(51) Int. Cl.: E02D 29/00, E02D 37/00, E04G 23/02

(54) **Verfahren zur Sanierung von Stützmauern**
Method for restoring retaining walls
Méthode pour l'assainissement de murs de soutènement

(30) Priorität: 08.03.1984 DE 3408461
(43) Veröffentlichungstag der Anmeldung: 09.10.1985
(73) Patentinhaber: Ross, Kurt G., Dipl.-Ing., D-6100 Darmstadt (DE)
(72) Erfinder: Ross, Kurt G., Dipl.-Ing., D-6100 Darmstadt (DE)
(74) Vertreter: Katscher, Helmut, Dipl.-Ing.

## Beschreibung

Die Erfindung betrifft ein Verfahren zur Sanierung von Stützmauern mit dahinterliegendem Erdreich durch Einpressen einer Mörtelmasse.

Es ist bekannt, aus Mauerwerk bestehende Stützmauern durch Einpressen einer üblicherweise aus Trass-Kaik-Zement bestehenden Mörtelmasse in die Mauerwerksfugen zu festigen. Die eingepreßte Mörtelmasse, die aus den Mauerwerksfugen an der Vorderseite und/oder der Rückseite der Stützwand auch austreten kann, dient hierbei nur dazu, einen festen Verbund des Mauerwerks wieder herzustellen.

Alte Stützmauern sind in vielen Fällen zwar als Schwergewichtsmauern angelegt worden, jedoch reicht die dabei vorgesehene Querschnittsverbreiterung der Stützmauer nach unten nicht aus, um allein durch die Schwergewichtswirkung das dahinter anstehende Erdreich abzufangen. Ein statischer Nachweis der Standsicherheit derartiger Stützmauern kann deshalb nicht erbracht werden.

Für solche Stützmauern läßt sich durch die bekannten Sanierungsmaßnahmen, mit denen nur ein fester Mauerwerksverbund wieder hergestellt wird, keine ausreichende und statisch nachprüfbare Standsicherheit erreichen. Erschwerend kommt noch hinzu, daß solche alten Stützmauern mit einem für die Schwergewichtswirkung unzureichenden Mauerquerschnitt in vielen Fällen ohne Fundament errichtet wurden. Eine ausreichende Standsicherheit einer derartigen Stützmauer kann nur dadurch erreicht werden, daß der Erddruck durch eine Winkelstützmauer abgefangen wird, die entweder hinter der vorhandenen alten Stützmauer errichtet wird oder an deren Stelle tritt und abschließend and der Maueraußenseite mit Steinen der alten Stützmauer verblendet wird. Derartige Sanierungsmaßnahmen sind nicht nur mit sehr hohen Kosten verbunden sondern erfordern auch größere Aushubarbeiten an der Mauerrückseite, die aber ausgeschlossen sind, wenn sich dort Gebäude, Friedhöfe od. dgl. befinden.

Aufgabe der Erfindung ist es daher, ein Verfahren der eingangs genannten Art zu schaffen, das es ermöglicht, Stützmauern, die einen als Schwergewichtsmauer unzureichenden Querschnitt aufweisen, so zu sanieren, daß ohne Abtrag des Mauerwerks und ohne Aushubarbeiten an der Mauerrückseite eine statisch nachprüfbare, ausreichende Standsicherheit als Schwergewichtsmauer erreicht wird.

Diese Aufgabe wir durch die folgenden Verfahrensschritte gelöst :
a) am Fuß der Stützmauer wird mindestens eine Ablaufbohrung und im Abstand darüber mindestens eine Spülbohrung durch die Stützmauer gebohrt ;
b) durch die Spülbohrung wird mindestens eine Spüldüse bis in den Bereich hinter der Stützmauer eingeführt ;
c) durch die Spüldüse wird mittels Hochdruck-Wasserstrahlen ein Hohlraum an der Mauerrückseite im Erdreich ausgespült ;
d) die Mauerrückseite wird durch Hochdruck-Wasserstrahlen gereinigt ;
e) der Hohlraum wird durch Einpressen der Mörtelmasse gefüllt.

Das hinter der Stützmauer anstehende Erdreich wird dabei nur im unteren Bereich der Stützmauer ausgespült, wobei zugleich die Mauerrückseite intensiv gereinigt wird. Hinter der Mauerkrone bleibt das Erdreich vollständig stehen. Der so gebildete Hohlraum wird mit Mörtelmasse gefüllt, die von rückwärts teilweise in die Mauerfugen der Stützmauer eindringt und dadurch eine innige Verbindung mit der Stützmauer herstellt. Man erhält auf diese Weise einen zusammenhängenden Mauerwerkskörper, dessen Querschnitt im unteren Bereich nach hinten in das Erdreich hinein so erweitert ist, daß eine echte Schwergewichtsmauer entsteht, die auch bei fehlendem Fundament einer statischen Nachprüfung standhält.

Das Verfahren wird zweckmäßig abschnittsweise durchgeführt, um zu verhindern, daß an der Mauerrückseite zu große Hohlräume bestehen, bevor diese verfüllt werden.

Vorteilhafterweise wird im Abstand oberhalb der Spülbohrung mindestens eine Entlüftungsbohrung durch die Stützmauer gebohrt. Die Entlüftungsbohrung erleichtert nicht nur das Verfüllen des Hohlraums, sondern läßt durch austretendes Mörtelmaterial auch erkennen, wann der Hohlraum vollständig gefüllt ist.

Da bei zu sanierenden alten Stützmauern in den meisten Fällen keine sicheren Informationen über den Mauerquerschnitt vorliegen, ist es zweckmäßig, vor Ausführung des Verfahrens mehrere horizontale Kernbohrungen zur Bestimmung der Mauerdicke vorzunehmen. Danach kann die erforderliche Verstärkung und somit die Größe des auszuspülenden Hohlraums statisch bestimmt werden.

Durch die Spülbohrung kann ein Endoskop eingeführt werden, um den ausgespülten Hohlraum hinsichtlich seiner Größe und seiner Beschaffenheit zu kontrollieren, bevor die Mörtelmasse eingebracht wird.

Weitere vorteilhafte Ausgestaltungen des Erfindungsgedankens sind Gegenstand weiterer Unteransprüche.

- Die Erfindung wird nachfolgend an einem Ausführungsbeispiel näher erläutert, das in der Zeichnung dargestellt ist. Es zeigt :
Figur 1 eine zu sanierende Stützmauer aus Naturstein-Mauerwerk im Querschnitt,
Figur 2 die Stützmauer nach Fig. 1 nach dem Einbringen von Bohrungen,
Figur 3 die Stützmauer nach Fig. 1 nach dem Ausspülen eines Hohlraums an der Mauerrückseite,
Figur 4 die Stützmauer nach Fig. 1 während des Einpressens der Mörtelmasse in den Hohlraum und
Fig. 5 die Stützmauer nach Fig. 1 nach dem Füllen des Hohlraums.

Durch die in Fig. 1 im Querschnitt dargestellte, zu sanierende Stützmauer 1, hinter der Erdreich 2 ansteht, werden zunächst mehrere Kernbohrungen 3 gebohrt, um den jeweiligen Mauerwerks-Querschnitt festzustellen. Dabei ergibt sich in der Regel, daß der Mauerwerksquerschnitt für eine Schwergewichtsmauer, deren Standsicherheit statisch nachweisbar sein soll, zu gering ist. Rechnerisch ergibt sich ein erforderlicher Querschnitt für eine Schwergewichtsmauer, der in Fig. 1 mit gestrichelten Linien 4 angedeutet ist.

Am Fuß der Stützmauer 1 wird mindestens eine Ablaufbohrung 5 ausgeführt, die ein leichtes Gefälle nach außen hat. Im Abstand oberhalb der Ablaufbohrung 5 wird mindestens eine Spülbohrung 6 eingebracht, vorzugsweise horizontal oder mit leichtem Gefälle nach hinten. Oberhalb der Spülbohrung 6 und im Abstand zu dieser wird mindestens eine Entlüftungsbohrung 7 gebohrt.

Alle Bohrungen 5, 6 und 7 reichen bis zur Mauerrückseite und werden beispielsweise mit einem Durchmesser von 55 mm ausgeführt. Die Anzahl, Lage und Abstand der Bohrungen 5, 6 und 7 richten sich nach den jeweiligen örtlichen Erfordernissen.

Da bei alten Naturstein-Stützmauern die Mauerwerksfugen in den meisten Fällen durchlässig sind, wird das Mauerwerk vor Beginn der Arbeiten durch maschinelle Trass-Kalk-Mörtelverfugung wahlweise steinsichtig abgedichtet.

Durch die Spülbohrung 6 (Fig.2) wird eine Lanze 8 eingeführt, die an ihrem vorderen Ende z. B. eine drehbare Spüldüse 9 trägt (Fig. 3).

Beispielsweise kann die Lanze 8 einen drehbaren Düsenkörper mit mehreren Düsenöffnungen aufweisen. Stattdessen können auch eine oder mehrere fest an der Lanze 8 angebrachte Spüldüsen (zielgerichtete Wechselspüldüsen) vorgesehen werden. Durch die Lanze 8 wird unter hohem Druck von bis zu 900 bar stehendes Wasser zugeführt, das aus den Düsenöffnungen austritt. Durch die Hochdruck-Wasserstrahlen wird das Erdreich 2 im Bereich um die Spüldüse 9 ausgespült, so daß ein Hohlraum 12 entsteht. Das Wasser und das abgespülte Erdreich gelangen durch die Ablaufbohrungen 5 zur Vorderseite der Stützmauer 1. Die Hochdruck-Wasserstrahlen bewirken auch eine intensive Reinigung der Rückseite der Stützmauer 1 im Bereich des Hohlraums 12.

Nach Beendigung des Spülvorgangs kann anstelle der Lanze 8 ein (nicht dargestelltes) Endoskop mit einer Beleuchtungseinrichtung in den Hohlraum 12 eingeführt werden, um die Lage und Größe des Hohlraums 12 zu kontrollieren.

Nachdem die Ablaufbohrungen 5 durch Trass-Kalk-Mörtel verschlossen sind, wird in die Spülbohrung 6 eine Injektionslanze 13 eingeführt und der Hohlraum 12 wird durch Einpressen einer fließfähigen Trasszement-Mörtelmasse 14 gefüllt. bis die Mörtelmasse durch die Entlüftungsbohrungen 7 austritt. Der dabei angewandte Preßdruck bewirkt, daß die Mörtelmasse 14, die bei der Darstellung nach Fig. 4 den Hohlraum 12 noch nicht vollständig füllt, von der Rückseite her teilweise auch in die Stützmauer 1 eindringt, wie in Fig.5 angedeutet ist. In das noch frische Verpressmaterial können Ankerstahlstäbe 16 (Fig.5) durch die Spülbohrungen 6 eingetrieben werden, um eine noch bessere Verankerung zwischen der Stützmauer 1 und der Mörtelmasse 14 zu erreichen.

Der Mörtelmasse 14 können zur Verbesserung der Druck- und Zugfestigkeit sowie für ein verbessertes elastisches Verhalten wahlweise Stahlfasern oder Kunststoff-Fasern beigemischt werden.

Die Mörtelmasse 14 bildet nach dem Abbinden mit der ursprünglichen Stützmauer 1 zusammen eine Schwergewichts-Stützmauer, deren Querschnitt so ist, daß die Standfestigkeit auch statisch nachgewiesen werden kann. Zur Bestimmung des erhaltenen Mauerquerschnitts können anschließend horizontale Kontroll-Kernbohrungen 15 vorgenommen werden.

Das beschriebene Verfahren schafft die Möglichkeit, mit verhältnismäßig geringem Aufwand und geringen Kosten das Prinzip der Schwergewichtsmauer bei zu geringem Mauerquerschnitt an alten Naturstein-Stützmauern herzustellen und einen sicheren statischen Nachweis der Standsicherheit zu ermöglichen.

## Patentansprüche

1. Verfahren zur Sanierung von Stützmauern mit dahinter liegendem Erdreich durch Einpressen einer Mörtelmasse, gekennzeichnet durch die folgenden Verfahrensschritte :
a) am Fuß der Stützmauer (1) wird mindestens eine Ablaufbohrung (5) und im Abstand darüber mindestens eine Spülbohrung (6) durch die Stützmauer gebohrt ;
b) durch die Spülbohrung (6) wird mindestens eine Spüldüse (9) bis in den Bereich hinter der Stützmauer eingeführt ;
c) durch die Spüldüse (9) wird mittels Hochdruck-Wasserstrahlen ein Hohlraum (12) an der Mauerrückseite im Erdreich (2) ausgespült ;
d) die Mauerrückseite wird durch die Hochdruck-Wasserstrahlen gereinigt ;
e) der Hohlraum (12) wird durch Einpressen der Mörtelmasse (14) gefüllt.

2. Verfahren nach Anspruch 1, dadurch gekennzeichnet, daß die Verfahrensschritte a)-e) in weiteren Abschnitten der Stützmauer (1) wiederholt werden.

3. Verfahren nach Anspruch 1, dadurch gekennzeichnet, daß im Abstand oberhalb der Spülbohrung (6) mindestens eine Entlüftungsbohrung (7) durch die Stützmauer gebohrt wird.

4. Verfahren nach Anspruch 1, dadurch gekennzeichnet, daß vor dem Verfahrensschritt a) mehrere horizontale Kernbohrungen (3) zur Bestimmung der Mauerdicke vorgenommen werden.

5. Verfahren nach Anspruch 1, dadurch gekennzeichnet, daß nach dem Verfahrensschritt b) durch die Spülbohrung (6) ein Endoskop eingeführt wird zur Kontrolle des ausgespülten Hohlraums (12).

6. Verfahren nach Anspruch 1, dadurch gekennzeichnet, daß nach dem Verfahrensschritt e) und dem Abbinden der Mörtelmasse (14) Kontrollbohrungen (15) durch die Stützmauer (1) und die Mörtelmasse (14) gebohrt werden.

7. Verfahren nach Anspruch 1, dadurch gekennzeichnet, daß das Einpressen der Mörtelmasse (14) durch die Spülbohrung (6) erfolgt und daß die Ablaufbohrungen (5) vorher verschlossen werden.

8. Verfahren nach Anspruch 1, dadurch gekennzeichnet, daß die Mauerwerksfugen an der Vorderseite der Stützmauer (1) vor den Verfahrensschritten a)-e) durch maschinelle Trass-Kalk-Mörtel-Verfugung verschlossen werden.

9. Verfahren nach Anspruch 1, dadurch gekennzeichnet, daß für den Verfahrensschritt e) ein fließfähiger Trass-Kalk-Mörtel verwendet wird.

10. Verfahren nach Anspruch 1, dadurch gekennzeichnet, daß eine auf der Lanzenspitze frei drehbare Spüldüse (9) verwendet wird.

11. Verfahren nach Anspruch 1, dadurch gekennzeichnet, daß nach dem Verfahrensschritt e) Ankerstahlstäbe (16) durch die Spülbohrungen (6) in die Mörtelmasse (14) eingetrieben werden.

12. Verfahren nach Anspruch 1, dadurch gekennzeichnet, daß der Mörtelmasse (14) vor der Injektion Stahlfasern oder Kunststoff-Fasern beigemischt werden.

## Claims

1. Method for the restoration of retaining walls with earth lying behind them by pressing in a mortar mass, characterised by the following process stages :
a) at the foot of the retaining wall (1) at least one run-off drilling (5) and at a distance above this at least one flushing drilling (6) are drilled through the retaining wall ;
b) through the flushing drilling (6) at least one flushing nozzle (9) is led into the area behind the retaining wall ;
c) through the flushing nozzle (9) a cavity (12) at the rear side of the wall in the soil (2) is flushed out by means of high-pressure waterjets ;
d) the rear side of the wall is cleaned by the high-pressure water jets ;
e) the cavity (12) is filled by pressing in the mortar mass (14).

2. Method according to Claim 1, characterised by the fact that the process stages a) to e) are repeated in further sections of the retaining wall (1).

3. Method according to Claim 1, characterised by the fact that at a distance above the flushing drilling (6) at least one vent drilling (7) is drilled through the retaining wall.

4. Method according to Claim 1, characterised by the fact that before the process stage a) several horizontal core drillings (3) are made to determine the thickness of the wall.

5. Method according to Claim 1, characterised by the fact that after the process stage b) an endoscope is introduced through the flushing drilling (6) for checking the cavity (12) flushed out.

6. Method according to Claim 1, characterised by the fact that after the process stage e) and the setting of the mortar mass (14), check drillings (15) are drilled through the retaining wall (1) and the mortar mass (14).

7. Method according to Claim 1, characterised by the fact that the pressing in of the mortar mass (14) takes place through the flushing drilling (6) and that the run-off drillings (5) are sealed beforehand.

8. Method according to Claim 1, characterised by the fact that the masonry joints on the front side of the retaining wall (1) are sealed before the process stages a) to e) by mechanical trass-lime-mortar pointing.

9. Method according to Claim 1, characterised by the fact that for the process stage e) a free- flowing trass-lime-mortar is used.

10. Method according to Claim 1, characterised by the fact that a freely rotatable flushing nozzle (9) is used on the lance tip.

11. Method according to Claim 1, characterised by the fact that after the process stage e), steel anchor rods are driven into the mortar mass (14) through the flushing drillings (6).

12. Method according to Claim 1, characterised by the fact that steel fibres or synthetic fibres are admixed to the mortar mass (14) before the injection.

## Revendications

1. Procédé de réfection de murs de soutènement et du terrain se trouvant derrière eux par injection d'une pâte de mortier, caractérisé par les étapes de procédé suivantes :
a) on fore au pied du mur de soutènement (1) au moins un trou d'écoulement (5) et, à distance au-dessus de celui-ci, au moins un trou de curage (6) à travers le mur de soutènement,
b) on introduit par le trou de curage (6) au moins une tuyère de curage (9) jusqu'à la zone se trouvant derrière le mur de soutènement,
c) on évide, dans la zone de terrain (2) derrière le mur, une cavité au moyen de jets d'eau sous haute pression via la tuyère de curage (9),
d) on nettoie la face postérieure du mur au moyen de jets d'eau sous haute pression,
e) on remplit la cavité (12) par injection de la pâte de mortier (14).

2. Procédé suivant la revendication 1 caractérisé en ce que les étapes de procédé a) à e) sont répétées dans d'autres sections du mur de soutènement (1).

3. Procédé suivant la revendication 1 caractérisé en ce qu'on fore au moins un trou de désaération (7) à travers le mur de soutènement à une certaine distance au-dessus du trou de curage (6).

4. Procédé suivant la revendication 1 caractérisé en ce que, avant d'effectuer l'étape de procédé (a), on réalise plusieurs forages à coeur (3) horizontaux pour déterminer l'épaisseur du mur.

5. Procédé suivant la revendication 1 caractérisé en ce que, après l'étape du procédé b), on introduit un endoscope par le trou de curage (6) pour contrôler la cavité (12) formée.

6. Procédé suivant la revendication 1 caractérisé en ce que, après l'étape du procédé a) et la prise de la pâte de mortier (14), on fore des trous de contrôle (15) à travers le mur de soutènement (1) et la composition de mortier (14).

7. Procédé suivant la revendication 1 caractérisé en ce que l'injection de la pâte de mortier (14) s'effectue par le trou de curage (6) et en ce que les trous d'écoulement (5) sont préalablement obturés.

8. Procédé suivant la revendication 1 caractérisé en ce que, avant d'effectuer les étapes de procédé a) à c), on rejointoie les joints du mur sur la face antérieure du mur de soutènement (1) au moyen d'un mortier au trass et à la chaux.

9. Procédé suivant la revendication 1 caractérisé en ce que l'on utilise un mortier fluide au trass et à la chaux pour effectuer l'étape de procédé e).

10. Procédé suivant la revendication 1 caractérisé en ce que l'on utilise une tuyère de curage (9) qui tourne librement à la pointe de la lance.

11. Procédé suivant la revendication 1 caractérisé en ce que, après l'étape de procédé e), on introduit par les trous de curage (6) des barres d'ancrage en acier (16) dans la pâte de mortier (14).

12. Procédé suivant la revendication 1 caractérisé en ce qu'on mélange des fibres d'aciers ou des fibres de matière plastique à la pâte de mortier (14) avant d'injecter celle-ci.
